# EUROPÄISCHE PATENTSCHRIFT

(11) **EP 2 978 899 B1**
(45) Veröffentlichungstag und Bekanntmachung des Hinweises auf die Patenterteilung: **10.05.2017**
(21) Anmeldenummer: 14710803.9
(22) Anmeldetag: 12.03.2014
(51) Int. Cl.: E01B 29/24

(54) **VORRICHTUNG ZUR BEFESTIGUNG VON SCHIENENKLEMMEN**
DEVICE FOR SECURING RAIL CLIPS
DISPOSITIF DE FIXATION D'ÉLÉMENTS D'ANCRAGE DE RAIL

(30) Priorität: 28.03.2013 DE 202013003036 U
(43) Veröffentlichungstag der Anmeldung: 03.02.2016
(73) Patentinhaber: Robel Bahnbaumaschinen GmbH, 83395 Freilassing (DE)
(72) Erfinder: WIDLROITHER, Otto, 83395 Freilassing (DE); PRENNINGER, Klaus, 5020 Salzburg (DE)
(86) Internationale Anmeldenummer: PCT/EP2014/000656
(87) Internationale Veröffentlichungsnummer: WO 2014/154330

(56) Entgegenhaltungen:
- EP-A1- 1 611 287
- EP-A2- 1 422 343
- GB-A- 2 027 778

## Beschreibung

Die Erfindung betrifft eine Vorrichtung zur Befestigung von Schienenklemmen gemäß dem Oberbegriff des Anspruchs.

Aus der US 4,479,440 ist eine derartige Vorrichtung zum Installieren von sogenannten e-Clips bekannt, die vom unteren Ende eines Werkzeughebels in Schienenlängsrichtung in eine auf der Schwelle vorgesehene Halterung eingeschoben werden. Gemäß US 4, 319,392 ist es weiters bekannt, Schienenklemmen mittels eines Schwenkhebels aus ihrer Position zum Fixieren der Schiene an der Schwelle zu entfernen.

In EP 1 611 287 B1 ist eine Vorrichtung zur Montage von Schienenklemmen geoffenbart, bei der jeder verschwenkbare Werkzeughebel zwei Anpressorgane aufweist, die an den beiden Enden einer quer zur Schienenlängsrichtung verlaufenden Welle einander entgegengesetzt gelagert sind und so abwechselnd in die jeweilige Arbeitsposition zum Ein- oder Ausschieben der Schienenklemme gedreht werden können.

GB 2 027 778 A beschreibt eine gattungsgemäße Vorrichtung zur Befestigung von Schienenklemmen mit den Merkmalen des Oberbegriffs des Anspruchs.

Die Aufgabe der vorliegenden Erfindung liegt nun in der Schaffung einer Vorrichtung der eingangs genannten Art, die eine bessere Einstellung der Arbeitspositionen des Anpressorgans ermöglicht.

Diese Aufgabe wird erfindungsgemäß mit einer Vorrichtung der gattungsgemäßen Art durch die im Kennzeichen des Anspruchs angeführten Merkmale gelöst.

Eine mit diesen Merkmalen ausgestattete Vorrichtung kann nun sehr rasch und problemlos von einer Position zum Einschieben der Schienenklemmen in eine zum Ausschieben der Klemmen erforderliche Position (und umgekehrt) umgestellt werden. Die erfindungsgemäße Ausbildung ermöglicht eine einfache und robuste Konstruktion mit geringer Schadensanfälligkeit und hoher Präzision sowie leichter Bedienbarkeit. Der dritte Anschlag verhindert dabei zuverlässig ein Überschiessen der Schwenkbewegung des Werkzeughebels beim Ausbauen der Schienenklemmen und eine dadurch möglicherweise drohende Beschädigung der Vorrichtung oder des Gleises.

Weitere Vorteile der Erfindung ergeben sich aus der Zeichnungsbeschreibung.

Im Folgenden wird die Erfindung anhand eines in der Zeichnung dargestellten Ausführungsbeispieles näher beschrieben. Es zeigen: Fig. 1 eine Seitenansicht einer erfindungsgemäßen Vorrichtung zur Befestigung von Schienenklemmen, und Fig. 2 und 3 jeweils eine Detailansicht eines Anpressorgans.

In Fig. 1 ist eine Gleisbearbeitungsmaschine 1 dargestellt, die über ein Schienenfahrwerk 2 auf einem - aus Schienen 3 und Schwellen 4 gebildeten - Gleis 5 verfahrbar ist. Ein Handgriff 6 dient zum händischen Verschieben der mit einer Energiequelle 7 ausgestatteten Maschine 1, die des Weiteren eine Vorrichtung 8 zur Befestigung (bzw. wahlweise zum Lösen) von Schienenklemmen 9 auf (bzw. von) einer mit der Schwelle 4 verbundenen Klemmenhalterung 10 aufweist.

Die Vorrichtung 8 besteht im Wesentlichen aus zwei vertikalen Werkzeughebeln 11, die auf einer gemeinsamen, in Gleisquerrichtung verlaufenden Schwenkachse 12 rotierbar gelagert und um diese jeweils anhand eines eigenen Beistellzylinders 13 in Schienenlängsrichtung bewegbar sind. Die Beistellbewegung der beiden - im Arbeitseinsatz beidseits der Schiene 3 angeordneten - Werkzeughebel 11 erfolgt dabei gegenläufig.

Wie in den Fig. 2 und 3 nun deutlicher zu sehen, ist am unteren Ende 14 der Werkzeughebel 11 jeweils ein Anpressorgan 15 angeordnet, das zur Anlage an eine Schienenklemme 9 vorgesehen ist und zu deren Einschieben (Fig. 2) bzw. Ausschieben (Fig. 3) in die bzw. aus der Klemmenhalterung 10 dient. Zu diesem Zweck weist das Anpressorgan 15 einen ersten Anschlag 16 zum Einschieben sowie einen zweiten Anschlag 17 zum Ausschieben der Schienenklemme 9 auf. Um einen abwechselnden Einsatz der Anschläge 16, 17 wahlweise zu ermöglichen, ist das Anpressorgan 15 um eine parallel zur Schwenkachse 12 der Werkzeughebel 11 verlaufende Drehachse 18 drehbar ausgebildet. Zur Fixierung des Anpressorgans 15 in der jeweiligen Arbeitsposition ist eine Klemmschraube 19 vorgesehen.

Weiters weist das Anpressorgan 15 noch einen dritten Anschlag 20 auf, der dem zweiten Anschlag 17 - in der Arbeitsposition zum Ausschieben der Schienenklemme 9 - nachgeordnet ist und zur Anlage an die Klemmenhalterung 10 dient, sobald die Schienenklemme 9 ganz aus der Klemmenhalterung 10 gelöst ist. Damit wird verhindert, dass die Ausschiebebewegung ungehindert zu weit fortgesetzt wird und dadurch etwa Beschädigungen verursacht werden.

## Patentansprüche

1. Vorrichtung zur Befestigung von Schienenklemmen (9) auf einer mit einer Schwelle (4) verbundenen Klemmenhalterung (10) bzw. wahlweise auch zum Lösen von dieser, bestehend aus zwei durch einen Beistellzylinder (13) in Schienenlängsrichtung um eine Schwenkachse (12) bewegbaren Werkzeughebeln (11), an deren unterem Ende (14) jeweils ein zur Anlage an eine der Schienenklemmen (9) vorgesehenes Anpressorgan (15) angeordnet ist, **gekennzeichnet durch** folgende Merkmale:
a) jedes Anpressorgan (15) ist - für einen wahlweisen Einsatz eines ersten oder eines zweiten Anschlages (16, 17) zum Ein- bzw. Ausschieben der Schienenklemme (9) - um eine parallel zur Schwenkachse (12) der Werkzeughebel (11) verlaufende Drehachse (18) drehbar ausgebildet,
b) zur Fixierung des Anpressorgans (15) in der jeweiligen Arbeitsposition ist eine Klemmschraube (19) vorgesehen,
c) dem zweiten, zum Ausschieben der Schienenklemme (9) vorgesehenen Anschlag (17) ist ein zur Anlage an die Klemmenhalterung (10) vorgesehener dritter Anschlag (20) nachgeordnet.

## Claims

1. A device for fastening rail clamps (9) on a clamp mount (10) connected to a sleeper (4), or also for detachment from the clamp mount, as desired, consisting of two tool levers (11) movable in the longitudinal direction of the rails about a pivot axis (12) by means of a squeezing cylinder (13), wherein a pressing member (15) provided for application to one of the rail clamps (9) is arranged in each case at the lower end (14) of the tool levers (11), **characterized by** the following features:
a) each pressing member (15) is designed to be rotatable about an axis of rotation (18) extending parallel to the pivot axis (12) of the tool levers (11) for selective deployment of a first or a second stop (16, 17) for inserting or pushing out the rail clamp (9),
b) a clamping screw (19) is provided for fixing the pressing member (15) in the respective working position,
c) a third stop (20) provided for application to the clamp mount (10) is arranged following the second stop (17) provided for pushing the rail clamp (9) out.

## Revendications

1. Dispositif pour la fixation de dispositifs d'ancrage de rails (9) sur une attache de dispositif d'ancrage (10) reliée à une traverse (4) ou au choix également pour le desserrage de celle-ci, constitué de deux leviers d'outil (11) pouvant être déplacés autour d'un axe de pivotement (12) par un cylindre d'adjonction (13) dans le sens longitudinal de rail, à l'extrémité inférieure (14) desquels un module de pression (15) prévu pour l'appui sur un des dispositifs d'ancrage de rails (9) est à chaque fois disposé, **caractérisé par les caractéristiques suivantes :**
a) chaque module de pression (15) est réalisé de manière à pouvoir tourner autour d'un axe de rotation (18) s'étendant parallèlement à l'axe de pivotement (12) des leviers d'outil (11) pour une insertion au choix d'une première ou d'une deuxième butée (16, 17) pour la poussée ou l'extraction du dispositif d'ancrage de rails (9),
b) une vis de serrage (19) est prévue pour la fixation du module de pression (15) dans la position de travail respective,
c) une troisième butée (20) prévue pour l'appui sur l'attache de dispositif d'ancrage (10) est disposée en aval de la deuxième butée (17) prévue pour l'extraction du dispositif d'ancrage de rails (9).
